# FASCICULE DE BREVET EUROPEEN

(11) **EP 0 236 647 B1**
(45) Date de publication et mention de la délivrance du brevet: **23.08.1989**
(21) Numéro de dépôt: 86402830.3
(22) Date de dépôt: 16.12.1986
(51) Int. Cl.: F22B 31/00

(54) **Générateur thermique à lit fluidisé à moyens améliorés d'évacuation des cendres et de récupération de chaleur**
Wirbelbettwärmeerzeuger mit Mitteln für Aschenbeseitigung und Wärmerückgewinnung
Fluidized-bed heat generator with a device for ash removal and heat recovery

(30) Priorité: 18.12.1985 FR 8518764
(43) Date de publication de la demande: 16.09.1987
(73) Titulaire: CHARBONNAGES DE FRANCE, Etablissement public dit:, 92507 Rueil Malmaison Cédex (FR); INSTITUT FRANCAIS DU PETROLE, 92506 Rueil-Malmaison Cédex (FR)
(72) Inventeur: Marlair, Guy, F-59500 Douai (FR); Petrovic, Alexandre, F-78400 Chatou (FR)
(74) Mandataire: Chevallier, Robert Marie Georges

(56) Documents cités:
- EP-A- 0 005 964
- EP-A- 0 016 607
- EP-A- 0 028 458
- DE-A- 2 029 155
- GB-A- 2 077 616
- GB-A- 2 109 096

## Description

L'invention a pour objet un générateur thermique de puissance modérée à lit fluidisé comportant des moyens améliorés d'évacuation des centres et de récupération de chaleur, utilisable notamment pour des combustibles solides en particules (charbons, granulés d'ordures ménagères, etc...) ou pâteux (fractions lourdes pétrolières, boues résiduaires, etc...).

Un générateur de ce type fonctionnant selon la technique de combustion en lit fluidisé a l'avantage d'utiliser une gamme étendue de combustibles. Mais la réalisation d'un tel générateur pose des problèmes de construction et d'industrialisation liés à l'évacuation des centres et au traitraitement des fumées.

Jusqu'à présent ces problèmes ont été résolus partiellement et de façon imparfaite ; les générateurs connus existants sont mal adaptés à la combustion de produits cendreux et ils nécessitent la mise en place de boîtes à fumées encombrantes et onéreuses.

Pour cette raison, les générateurs connus de construction monobloc ont une puissance faible ; les générateurs plus puissants utilisent généralement en association une ou plussieurs cellules à tubes d'eau (foyers), connectées à une cellule distincte à tubes de fumées, dont l'encombrement d'ensemble est par conséquent important. La préfabrication en usine et le montage de tels systèmes sont par ailleurs relativement longs.

Par exemple, on connaît par le document GB-A 2 109 096 une chaudière de locomotive à vapeur dans laquelle il existe un foyer vertical à grille de fluidisation dans lequel passent des tubes d'eau; du sommet de ce foyer partent des tubes de fumées qui, après un coude à 90°, s'étendent horizontalement pour alimenter par le haut une chambre verticale de séparation des cendres qui est installée à côté du foyer: de la partie supérieure de cette chambre verticale partent des tubes horizontaux qui conduisent les fumées à un conduit de fumées vertical; l'ensemble du foyer, des tubes de fumées, de la chambre verticale, des tubes horizontaux menant au conduit de fumées, est inclus dans une enveloppe générale extérieure contenant l'eau et la vapeur. Il est indéniable que ce générateur de vapeur est du type allongé en sens horizontal dans une direction, de l'ouverture de chargement du foyer jusqu'au conduit final des fumées, ainsi qu'il est approprié sur une locomotive.

On connaît encore par le document GB-A 2 077 616 un autre générateur de vapeur ayant un foyer à lit fluidisé; ce générateur est appelé dans ce document "chaudière horizontale" pour signifier qu'il comprend plusieurs passages horizontaux des gaz de combustion, à partir du foyer jusqu'à une boîte à fumées. Le foyer est allongé dans une direction horizontale et les fumées sont dirigées d'abord vers l'arrière en-dessous de ce foyer puis vers l'avant au-dessus du même foyer.

En fait, les chaudières décrites dans ces deux documents n'échappent pas aux inconvénients mentionnés plus haut; elles sont conçues pour être du type allongé horizontalement et sont composées d'organes encombrants qui se raccordent les uns aux autres de manière plutôt complexe et coûteuse.

Le but principal de l'invention est de parvenir à un générateur du type indiqué ci-dessus avec lequel sont surmontées substantiellement sinon totalement les difficultés exposées ci-dessus, de façon simple et efficace.

Un générateur thermique comprenant:
- un foyer central vertical à paroi latérale et à grille de fluidisation pour supporter un lit fluidisé, avec des ouvertures supérieures de sortie des fumées,
- une enveloppe périphérique creuse à paroi supérieure et à moyens d'arrivée et de sortie d'eau de circulation, enveloppant le foyer central,
- un conduit de sortie de fumées relié au foyer central, est caractérisé, selon l'invention, en ce que l'enveloppe périphérique est substantiellement concentrique au foyer central et elle limite avec ce dernier au moins un volume intermédiaire qui est mis en communication avec le foyer central dans sa partie supérieure par lesdites ouvertures pour fumées et qui est raccordé à sa partie inférieure au niveau de la grille de fluidisation à des tubes de fumées verticaux par une première extrémité inférieure de ceux-ci, ces tubes de fumées s'étendant vers le haut parallèlement audit foyer central à grille de fluidisation, à l'intérieur de ladite enveloppe périphérique, et étant raccordés à leur seconde extrémité supérieure avec le conduit de sortie de fumée, ce dernier étant supporté au-dessus du foyer central par la paroi supérieure de l'enveloppe périphérique.

Le volume intermédiaire ainsi créé est muni avantageusement à sa partie inférieure d'un collecteur de rassemblement et d'extraction des cendres entraînées par les fumées.

Le volume intermédiaire constitue un dépoussiéreur primaire qui est intégré au générateur en amont des tubes de fumées et qui protège ces tubes contre les risques d'encrassement et d'érosion prématurée. Cette disposition permet d'éviter l'utilisation d'une boîte à fumées qui est souvent réalisée par mécano-soudure et qui est rapportée à l'aide de brides surie générateur thermique.

La compacité du générateur conforme à l'invention s'en trouve améliorée et la préfabrication en est facilitée.

Selon une caractéristique particulière le foyer à lit fluidisé a au moins une paroi latérale à tubes d'eau entourée par l'enveloppe périphérique avec une disposition symétrique qui évite les problèmes de dilatation différentielle et de tenue dans le temps du générateur.

Selon une caractéristique plus particulière, la paroi verticale est composée de tubes d'eau réunis de manière étanche par des membranes ; ce mode de construction facilite la réalisation industrielle du générateur et améliore le transfert de chaleur.

Dans un exemple de réalisation de l'invention, la grille de fluidisation fait partie de l'enceinte remplie d'eau qui est mise en communication avec l'enveloppe périphérique. Cette conception permet un abaissement de la température de la grille, ce qui autorise sa fabrication en matériau économique. De plus, toutes les parois délimitant le lit fluidisé, y compris la grille elle-même, participent ainsi à l'échange thermique. Ceci permet de réduire les surfaces d'échange à immerger dans le lit ; il en résulte que les tubes constituant ces surfaces d'échange peuvent être disposés plus librement, en évitant les zones où se produirait une forte érosion.

La grille de fluidisation mise en oeuvre dans le générateur thermique selon l'invention est en elle-même d'un type connu ; ce peut être en particulier une grille à ouvertures évasées vers le haut, telle que celles qui font l'objet des documents FR-A- Nos 2 171 945, 2 519 877, 85-08320, 85-15580.

De préférence, une au moins des parois du foyer a une (ou plussieuurss) ouverture(s) munie(s) d'un moyen sélectif de fermeture ; cette ouverture permet de réguler le niveau du lit fluidisé.

Selon une variante, le collecteur des cendres contient une boucle de circulation d'eau raccordée à l'enveloppe périphérique creuse. Cette boucle complète l'épuisement thermique des cendres et améliore encore le rendement de l'unité.

Selon une autre caractéristique particulière, le générateur possède un dispositif de réinjection des cendres collectées par un dépoussiéreur final (multicyclone par exemple) raccordé sur le circuit des fumées en sortie de chaudière.

Ce dispositif permet ainsi d'améliorer la désulfuration in situ, de réduire les imbrûlés et de limiter les points d'extraction des cendres.

Ce dispositif peut être réalisé, par exemple, par voie pneumatique, par une dérivation de l'arrivée d'air de fluidisation ou d'air secondaire ou par voie mécanique par convoyage à l'aide d'une vis transporteuse.

En complément de cette réinjection, il est possible de recycler les cendres recueillies au niveau du dépoussiéreur interne, en totalité ou en partie, par exemple comme moyen d'auto-alimentation du lit en matériaux inertes.

On donnera maintenant, sans intention limitative et sans exclure aucune variante, une description d'un exemple de réalisation de l'invention. On se reportera aux dessins annexés dans lesquels :
- la figure 1 est une représentation schématique en coupe par un plan vertical selon I-I de la figure 2 d'un générateur thermique conforme à l'invention ;
- la figure 2 est une vue en coupe par un plan horizontal selon II-II de la figure 1,
- la figure 3 est une vue partielle en coupe montrant une variante de réalisation de la partie inférieure du générateur de la figure 1.

Un générateur conforme à l'invention comprend un foyer 1 à lit fluidisé, à paroi latérale, de type connu en soi et une enveloppe périphérique 2 qui enveloppe le foyer 1 en limitant avec la paroi latérale 3 de ce dernier un volume intermédiaire 4. Le foyer 1 pourrait être cylindrique ainsi que l'enveloppe périphérique 2, de sorte que le volume intermédiaire 4 serait un volume annulaire. A la partie supérieure du foyer 1, des ouvertures 5 le mettent en communication avec le volume intermédiaire 4.

Dans le présent exemple, comme le montre la figure 2, le foyer 1 a une configuration rectangulaire dans l'ensemble ; l'enveloppe périphérique 2 est cylindrique et elle limite avec le foyer 1 deux volumes intermédiaires 4A, 4B distincts et opposés qui sont situés chacun sur un grand côté du foyer 1. Les deux grands côtés 3A, 3B du foyer 1 sont constitués par des tubes d'eau 3C parallèles, espacés, reliés entre eux de façon étanche par des membranes intermédiaires 3D, de manière connue en soi. A la partie extrême supérieure du foyer 1 certains tubes, de préférence un tube sur deux, sont déportés vers l'extérieur du foyer 1 et les membranes intermédiaires 3D sont supprimées dans la partie extrême déportée de chaque tube 3C. On obtient ainsi les ouvertures supérieures 5 par lesquelles peuvent circuler les fumées qui proviennent du foyer 1.

Dans l'exemple décrit ici, le foyer 1 est fermé à sa partie supérieure, à un niveau supérieur à celui des ouvertures 5, par une paroi supérieure 1A qui déborde en dehors du foyer 1 et qui ferme aussi les volumes intermédiaires 4A, 4B. Les fumées ne peuvent entrer dans ce dernier que par les ouvertures supérieures 5. En outre, du fait de l'existence de cette paroi supérieure 1A, l'enveloppe périphérique 2 couvre aussi le foyer 1 au-dessus de cette paroi supérieure 1A. De cette façon, l'enveloppe périphérique s'étend autour de la paroi latérale et de la paroi supérieure du foyer 1 ; elle enveloppe ce dernier complètement sur tous ses côtés. A son sommet, l'enveloppe périphérique 2 est fermée par une paroi supérieure 6. Cette dernière supporte un conduit de sortie des fumées 7.

Dans le présent exemple, l'enveloppe périphérique 2 est divisée par des cloisons intérieures, radiales 6A, 6B, 6C, 6D formant quatre compartiments opposés deux à deux. Deux compartiments opposés, de plus grande dimension en sens circonférentiel 8A et 8C contiennent des tubes verticaux 9, espacés, qui s'étendent entre la paroi inférieure 10 de l'enveloppe périphérique 2 et sa paroi supérieure 6. Ces tubes 9 traversent cette paroi supérieure 6 et débouchent dans le conduit de sortie des fumées 7. A son extrémité opposée inférieure chaque tube 9 traverse la paroi inférieure 10 et débouche dans un collecteur de cendres 11. Un collecteur de cendres 11 est prévu sous chacun des deux compartiments 8A, 8C de l'enveloppe périphérique 2. Chaque collecteur 11 s'étend en-dessous de la paroi inférieure 10 et il communique par un passage inférieur 11 A avec un volume intermédiaire correspondant 4A, 4B. Les fumées de la combustion qui viennent des passages supérieurs 5 descendent dans les volumes intermédiaires 4A, 4B, empruntent les collecteurs 11 et montent dans les tubes 9 pour atteindre le conduit de sortie des fumées 7.

Chaque collecteur 11 a une profondeur suffisante pour que des cendres s'y rassemblent sans que la circulation des fumées soit interrompue. En outre, comme représenté seulement sur la partie gauche de la figure 1, chaque collecteur 11 est équipé en 12 d'un moyen pneumatique connu en soi, d'extraction des cendres et de réintroduction de ces cendres à l'intérieur du lit fluidisé, pour assurer leur recyclage.

Les deux autres compartiments opposés 8B, 8D sont pourvus, respectivement, d'une arrivée d'eau 13 et d'une sortie d'eau 14. En outre, ces deux compartiments sont reliés directement, à travers le foyer 1, par des tubes d'eau 15 (visibles seulement sur la figure 1) qui sont noyés pendant le fonctionnement dans le lit 16 de matière combustible fluidisée. Au niveau supérieur souhaité que peut atteindre le lit 16, il est prévu dans la paroi latérale 3 du foyer 1 au moins une ouverture de trop plein 17, connue en soi, qui débouche dans un compartiment 4B de descente des fumées et des cendres entraînées avec celles-ci. Une canalisation 18 traverse de haut en bas le conduit de sortie des fumées 7, la paroi supérieure 6 de l'enveloppe périphérique 2, la paroi supérieure 1A du foyer 1 pour s'étendre à l'intérieur de ce dernier et s'arrêter au-dessus du niveau supérieur du lit fluidisé 16. Cette canalisation 18 sert à alimenter le foyer 1 en combustible. On remarquera que l'invention est compatible avec d'autres modes d'alimentation du foyer 1 en combustible. De préférence, la canalisation 18 est refroidie par une boucle de circulation d'eau forcée branchée en dérivation sur le circuit entrée/sortie d'alimentation générale.

Sur la figure 1, la grille 19 est représentée comme une grille creuse ayant un volume intérieur 19A dans lequel débouchent les tubes d'eau 3, par leur extrémité inférieure. Ces tubes 3 sont donc réunis à l'enveloppe périphérique 2 au niveau de la grille 19. En variante, comme le montre la figure 3, la grille de fluidisation 19' est de construction classique et elle repose sur une enceinte creuse 20 qui la supporte et dont le volume intérieur est mis en communication avec le volume intérieur de l'enveloppe périphérique 2. Bien entendu, cette enceinte creuse 20 est traversée de façon étanche par des tubes 21 qui alimentent en gaz de fluidisation les orifices habituels de la grille 19'. Selon une autre variante, la grille est de construction classique ; elle n'est pas refroidie, ni supportée par une enceinte creuse refroidie.

Dans les deux cas de la figure 1 où la grille 19 est creuse et de la figure 3 où la grille 19' repose sur une enceinte creuse 20, on obtient pendant le fonctionnement un abaissement de la température moyenne de la grille, ce qui permet d'employer pour sa réalisation, une matière plus économique.

Dans toutes les circonstances, même si on ne prévoit pas d'utiliser une grille creuse 19 ou une grille 19' supportée par une enceinte creuse 20, il existe en un point inférieur de l'enveloppe périphérique 2 une entrée d'eau 22 et en un point supérieur une sortie d'eau 23. Pendant le fonctionnement, l'eau circule dans les tubes 3 qui constituent la paroi latérale du foyer 1 ; elle circule aussi le long de la paroi supérieure 1A du même foyer ; elle circule encore le long de la paroi extérieure qui limite le volume intermédiaire 4 et autour des tubes 9 où circulent les fumées ; elle circule en plus, de préférence à travers la grille creuse 19 ou à travers l'enceinte creuse 20 qui supporte la grille 19'. De cette façon, la chaleur contenue dans les fumées et les cendres est récupérée. Il est possible, en outre, de placer dans la partie interne inférieure de chaque collecteur de cendres 11 une bouche 24 de circulation d'eau raccordée au volume intérieur de l'enveloppe périphérique 2 comme on peut le voir sur les figures 1 et 3.

Ainsi, les calories contenues dans les cendres peuvent être récupérées en presque totalité. En même temps, les cendres sont recueillies sans moyens matériels encombrants et ont peut en disposer ensuite facilement, soit pour les évacuer définitivement, soit pour les recycler dans le lit fluidisé.

Dans certaines circonstances, on peut être conduit à supprimer les tubes 15 qui traversent le lit fluidisé 16. Dans ce cas, les compartiments 8B, 8D peuvent être supprimés aussi ; l'enveloppe périphérique 2 devient alors une enveloppe unique entourant annulairement la paroi latérale du foyer 1. Ce dernier peut être cylindrique et le volume intermédiaire 4 peut aussi entourer annulairement la paroi latérale du foyer 1.

## Revendications

1. Générateur thermique comprenant:
- un foyer central vertical (1) à paroi latérale et à grille de fluidisation (19, 19') pour supporter un lit fluidisé, avec des ouvertures supérieures (5) de sortie des fumées,
- une enveloppe périphérique (2) creuse à paroi supérieure (6) et à moyens d'arrivée et de sortie d'eau de circulation, enveloppant le foyer central (1
- un conduit de sortie de fumées (7) relié au foyer central (1),
caractérisé en ce que l'enveloppe périphérique (2) est substantiellement concentrique au foyer central (1) et elle limite avec ce dernier au moins un volume intermédiaire (4) qui est mis en communication avec le foyer central (1) dans sa partie supérieure par lesdites ouvertures pour fumées (5) et qui est raccordé à sa partie inférieure au niveau de la grille de fluidisation (19, 19') à des tubes de fumées verticaux (9) par une première extrémité inférieure de ceux-ci, ces tubes de fumées (9) s'étendant vers le haut parallèlement audit foyer central (1) à grille de fluidisation (19, 19') à l'intérieur de ladite enveloppe périphérique (2) et étant raccordés à leur seconde extrémité supérieure avec le conduit de sortie de fumée (7), ce dernier étant supporté au-dessus du foyer central (1) par la paroi supérieure (6) de l'enveloppe périphérique (2).

2. Générateur selon la revendication 1 caractérisé en ce que le volume ou chaque volume intermédiaire (4) est muni à sa partie inférieure d'au moins un collecteur (11) de rassemblement et d'extraction des cendres entraînées par les fumées.

3. Générateur selon la revendication 1 dans lequel le foyer central (1) a une grille de fluidisation (19,19'), une paroi latérale et une paroi supérieure, caractérisé en ce que l'enveloppe périphérique (2) enveloppe le foyer central (1) autour de la paroi latérale (3) et de la paroi supérieure (1 A) de ce dernier.

4. Générateur selon la revendication 1 caractérisé en ce que le foyer central (1) a une paroi latérale constituée par des tubes d'eau (3C) proches les uns des autres, réunis de manière étanche par des membranes intermédiaires (3D) et mis en communication par leurs extrémités opposées avec l'enveloppe périphérique (2).

5, Générateur selon la revendication 1 caractérisé ce que au moins un passage de communication (17) est prévu à travers la paroi latérale (3) du foyer central (1) pour faire communiquer sélectivement le volume intérieur de ce foyer central (1) avec le volume intermédiaire (4) sensiblement au niveau maximum du lit fluidisé pendant le fonctionnement.

6. Générateur selon la revendication 1 caractérisé en ce que la paroi latérale (3) du foyer central (1) est constituée par des tubes d'eau (3C) proches les uns des autres réunis de manière étanche par des membranes intermédiaires (3D), et la mise en communication du volume intermédiaire (4) avec le foyer central (1) est réalisé par une déviation d'une partie de la longueur de certains desdits tubes d'eau (3C) par rapport à l'ensemble des autres tubes d'eau (3C), cette déviation supprimant localement l'étanchéité entre lesdits tubes d'eau (3C).

7. Générateur selon la revendication 2, caractérisé en ce que le collecteur ou chaque collecteur (11) contient un circuit (24) de circulation d'eau raccordé à l'enveloppe périphérique (2).

8. Générateur selon les revendications 3,4 réunies caractérisé en ce que les tubes d'eau (3C) sont raccordés avec l'enveloppe périphérique (2) par leur extrémité supérieure qui est éloignée de la grille (19) et qui s'ouvre dans la zone de ladite enveloppe périphérique (2) couvrant la paroi supérieure du foyer central (1).

9. Générateur selon la revendication 8 caractérisé en ce que certains des tubes d'eau (3C) ont une partie extrême supérieure déviée vers l'extérieur par rapport au foyer central (1), la déviation supprimant l'étanchéité entre lesdits tubes à partie extrême déviée et les autres tubes d'eau (3C) pour mettre en communication le foyer central (1) avec le volume intermédiaire (4).

10. Générateur selon la revendication 8 caractérisé en ce que le conduit de sortie des fumées (7) est situé immédiatement au-dessus de la zone du volume intermédiaire qui couvre La paroi supérieure (1 A) du foyer central (1) et les tubes de fumées (9) s'étendent sur toute leur longueur dans l'enveloppe périphérique (2) en étant raccordés par leurs extrémités opposées d'une part au volume intermédiaire (4), d'autre part au conduit de sortie des fumées (7)

11. Générateur selon la revendication 4 caractérisé en ce que la grille de fluidisation (19) est creuse avec un volume intérieur (19A) raccordé à l'enveloppe périphérique (2) cependant que Les tubes d'eau (3C) s'étendent à partir de cette grille (19) et sont mis en communication avec le volume intérieur de cette dernière, leur raccordement avec l'enveloppe périphérique (2) étant réalisé par l'intermédiaire du volume intérieur de ladite grille (19).

12. Générateur selon la revendication 4 caractérisé en ce que la grille de fluidisation (19') est supportée par une enceinte creuse (20) qui est mise en communication avec l'enveloppe périphérique (2)

13. Générateur selon la revendication 1 caractérisé en ce qu'il comporte un dépoussiéreur finalmonté sur le circuit de sortie (7) des fumées pour recueillir au moins une partie des cendres entrainées par ces dernières et un dispositif de réinjection dans le foyer (1) des cendres collectées.

14. Générateur selon la revendication 2 caractérisé en ce qu'il comprend un moyen de réintroduction à l'intérieur du lit fluidisé des cendres recueillies par ledit collecteur (11).

## Patentansprüche

1. Wärmeerzeuger mit:
- einem mittigen vertikalen Feuerraum (1) mit Seitenwandung und mit Fluidisierungsgitter (19, 19') zur Lagerung eines Wirbeibettes, mit oberen Rauchgasaustrittsöffnungen (5),
- einem hohlen Umfangsmantel (2) mit oberer Wandung (6) und mit Eintritts- und Austrittseinrichtungen für zirkulierendes Wasser, wobei dieser Mantel den mittigen Feuerraum (1) umhüllt.
- einer Rauchgasaustrittsleitung (7), die mit dem mittigen Feuerraum (1) verbunden ist,
dadurch gekennzeichnet, daß der Umfangsmantel (2) im wesentlichen konzentrisch zum mittigen Feuerraum (1) ist und mit letzterem wenigstens ein Zwischenvolumen (4) begrenzt, welches in Verbindung mit dem mittigen Feuerraum (1) in seinem oberen Teil über diese Öffnungen für das Rauchgas (5) gesetzt ist und welcher an seinem unteren Teil in Höhe des Fluidisierungsgitters (19, 19') mit vertikalen Rauchgasrohren (9) über ein erstes unteres Ende hiervon verbunden ist, wobei diese Rauchgasrohre (9) sich nach oben parallel zum mittigen Feuerraum (1) mit Wirbelbettgitter (19, 19') im Inneren dieses Umfangsmantels (2) erstrecken und an ihrem oberen Ende mit der Rauchgasaustrittsleitung (7) verbunden sind, wobei letztere oberhalb des mittigen Feuerraums (1) durch die obere Wandung (6) des Umfangsmantels (2) abgestützt ist.

2. Wärmeerzeuger nach Anspruch 1, dadurch gekennzeichnet, daß das oder jedes Zwischenvolumen (4) an seinem unteren Teil mit wenigstens einem Sammler (11) für das Auffangen und Abziehen der von den Rauchgasen mitgerissenen Aschen ausgestattet ist.

3. Wärmeerzeuger nach Anspruch 1, wobei der mittige Feuerraum (1) über ein Fluidisierungsgitter (19, 19'), eine seitliche Wandung und eine obere Wandung verfügt, dadurch gekennzeichnet, daß der Umfangsmantel (2) den mittigen Feuerraum (1) um die seitliche Wandung (3) und die obere Wandung (1A) des letzteren herum ummantelt.

4. Wärmeerzeuger nach Anspruch 1, dadurch gekennzeichnet, daß der mittige Feuerraum (1) über eine seitliche Wandung verfügt, die aus einander benachbarten Wasserrohren (3C) gebildet ist, die dicht über Zwischenmembranen (3D) vereinigt sind und mit ihren gegenüberliegenden Enden mit dem Umfangsmantel (2) verbunden sind.

5. Wärmeerzeuger nach Anspruch 1, dadurch gekennzeichnet, daß wenigstens ein Verbindungsdurchlaß (17) quer durch die seitliche Wandung (3) des mittigen Feuerraums (1) vorgesehen ist, um selektiv das Innenvolumen dieses mittigen Feuerraums (1) mit dem Zwischenvolumen (4) im wesentlichen in maximaler Höhe des Wirbelbettes während des Betriebs in Verbindung zu setzen.

6. Wärmeerzeuger nach Anspruch 1. dadurch gekennzeichnet, daß die seitliche Wandung (3) des mittigen Feuerraums (1) gebildet ist durch einander benachbarte Wasserrohre (3C), die dicht durch Zwischenmembranen (3D) vereinigt sind und daß die Verbindung des Zwischenvolumens (4) mit dem mittigen Feuerraum (1) über eine Umlenkung eines Teil der Länge gewisser dieser Wasserrohre (3C), bezogen auf die Gesamtheit der anderen Wasserrohre (3C), herbeigeführt ist, wobei diese Umlenkung örtlich die Dichtung zwischen diesen Wasserrohren (3C) aufhebt.

7. Wärmeerzeuger nach Anspruch 2, dadurch gekennzeichnet, daß der oder jeder Sammler (11) einen Wasserkreislauf (24) enthält, der an dem Umfangsmantel (2) angeschlossen ist.

8. Wärmeerzeuger nach Anspruch 3 sowie 4, dadurch gekennzeichnet, daß die Wasserrohre (3C) mit dem Umfangsmantel (2) über ihr oberes Ende. das entfernt vom Gitter (19) ist, verbunden sind und welches sich in der Zone dieses Umfangsmantels (2) öffnet, der die obere Wandung des mittigen Feuerraums (1) abdeckt.

9. Wärmeerzeuger nach Anspruch 8, dadurch gekennzeichnet, daß gewisse der Wasserrohre (3C) über einen oberen Endteil verfügen, der nach außen, bezogen auf den mittigen Feuerraum (1), umgelenkt ist, wobei die Umlenkung die Dichtheit zwischen diesen Rohren am umgelenkten Endteil und den anderen Wasserrohren (3C) aufhebt, um den mittigen Feuerraum (1) mit dem Zwischenvolumen (4) in Verbindung zu setzen.

10. Wärmeerzeuger nach Anspruch 8, dadurch gekennzeichnet, daß die Rauchgasaustrittsleitung (7) unmittelbar oberhalb der Zone des Zwischenvolumens sich befindet, die die obere Wandung (1A) des mittigen Feuerraums (1) abdeckt und daß die Rauchgasrohre (9) über ihre gesamte Länge sich im Umfangsmantel (2) erstrecken, indem sie mit ihren abgelegenen Enden einerseits an das Zwischenvolumen (4), andererseits an die Rauchgasaustrittsleitung (7) angeschlossen sind.

11. Wärmeerzeuger nach Anspruch 4, dadurch gekennzeichnet, daß das Fluidisierungsgitter (19) hohl mit einem Innenvolumen (19A) ausgebildet ist, das an den Umfangsmantel (2) angeschlossen ist, während die Wasserrohre (3C) sich, ausgehend von diesem Gitter (19) erstrecken und mit dem Innenvolumen des letzteren in Verbindung gesetzt sind, wobei deren Verbindung mit dem Umfangsmantel (2) vermittels des Innenvolumens des Gitters (19) herbeigeführt ist.

12. Wärmeerzeuger nach Anspruch 4, dadurch gekennzeichnet, daß das Fluidisierungsgitter (19') abgestützt ist von einer hohl ausgebildeten Kammer (20), die mit dem Umfangsmantel (2) in Verbindung gesetzt ist.

13. Wärmeerzeuger nach Anspruch 1, gekennzeichnet durch eine letzte Entstaubungseinrichtung, die in den Austrittskreisiauf (7) der Rauchgase eingebaut ist, um wenigstens einen Teil der von letzteren mitgerissenen Aschen zu sammeln und mit einer Vorrichtung, welche die gesammelten Aschen wieder in den Feuerraum (1) einführt bzw. injiziert.

14. Wärmeerzeuger nach Anspruch 2, gekennzeichnet durch eine Einrichtung, um in das Innere des Wirbelbettes Aschen wieder einzuführen, die von diesem Sammler (11) aufgefangen wurden.

## Claims

1. A heat generator comprising:
- a central vertical firebox (1) having a side wall and a fluidisation grate (19, 19') for supporting a fluidised bed, with upper flue gas outlet openings (5),
- a hollow peripheral casing (2) having an upper wall (6) and inlet and outlet means for circulating water, which encloses the central firebox (1), and
- a flue gas outlet duct (7) connected to the central firebox (1),
characterised in that the peripheral casing (2) is substantially concentric with the central firebox (1) and it defines therewith at least one intermediate volume (4) which is communicated with the central firebox (1) in its upper portion by way of said flue gas openings (5) and which is connected at its lower portion at the level of the fluidisation grate (19, 19') to vertical flue gas tubes (9) by way of a first lower end of the tubes (9), the tubes (9) extending upwardly parallel to said central firebox (1) with fluidisation grate (19, 19') within said peripheral casing (2) and being connected at their second upper end to the flue gas outlet duct (7), the latter being supported above the central firebox (1) by the upper wall (6) of the peripheral casing (2).

2. A generator according to claim 1 characterised in that or each intermediate volume (4) is provided in its lower portion with at least one collector (11) for gathering and extracting ash entrained by the flue gas.

3. A generator according to claim 1 wherein the central firebox (1) has a fluidisation grate (19, 19'), a side wall and an upper wall characterised in that the peripheral casing (2) encloses the central firebox (1) round the side wall (3) and the upper wall (1A) of the firebox.

4. A generator according to claim 1 characterised in that the central firebox (1) has a side wall formed by water tubes (3C) which are close to each other and which are sealingly joined by intermediate diaphragms (3B) and which are communicated by way of their opposite ends to the peripheral casing (2).

5. A generator according to claim 1 characterised in that at least one communicating passage (17) is provided through the side wall (3) of the central firebox (1) for selectively communicating the internal volume of said central firebox (1) with the intermediate volume (4) substantially at the maximum level of the fluidised bed during operation.

6. A generator according to claim 1 characterised in that the side wall (3) of the central firebox (1) is formed by water tubes (3C) which are close to each other and which are joined sealingly by intermediate diaphragms (3D) and communication of the intermediate volume (4) with the central firebox (1) is effected by a diversion of a part of the length of some of said water tubes (3C) with respect to the array of the other water tubes (3C), said diversion locally eliminating the sealing effect between said water tubes (3C).

7. A generator according to claim 2 characterised in that the or each collector (11) contains a water circulation circuit (24) connected to the peripheral casing (2).

8. A generator according to claims 3 and 4 in combination characterised in that the water tubes (3C) are connected to the peripheral casing (2) by way of their upper end which is remote from the grate (19) and which opens into the zone of said peripheral casing (2) which covers the upper wall of the central firebox (1).

9. A generator according to claim 8 characterised in that some of the water tubes (3C) rave an upper end part which is diverted outwardly with respect to the central firebox (1), the diversion eliminating the sealing effect between said tubes with their diverted end part and the other water tubes (3C) to communicate the central firebox (1) with the intermediate volume (4).

10. A generator according to claim 8 characterised in that the flue gas outlet duct (7) is disposed immediately above the zone of the intermediate volume which covers the upper wall (1A) of the central firebox (1) and the flue gas tubes (9) extend over their entire length in the peripheral casing (2), being connected by their opposite ends on the one hand to the intermediate volume (4) and on the other hand to the flue gas outlet duct (7).

11. A generator according to claim 4 characterised in that the fluidisation grate (19) is hollow with an internal volume (19A) connected to the peripheral casing (2) while the water tubes (3C) extend from said grate (19) and are communicated with the internal volume thereof, their connection to the peripheral casing (2) being provided by way of the internal volume of said grate (19).

12. A generator according to claim 4 characterised in that the fluidisation grate (19') is supported by a hollow enclosure (20) which is communicated with the peripheral casing (2).

13. A generator according to claim 1 characterised in that it comprises a final dust removing device mounted on the flue gas outlet circuit (7) for collecting at least a part of the ash entrained by the flue gas and a device for re-injection of the collected ash into the firebox (1).

14. A generator according to claim 2 characterised in that it comprises a means for introducing the ash collected by said collector (11) into the interior of the fluidised bed.
